# EUROPÄISCHE PATENTSCHRIFT

(11) **EP 1 170 189 B1**
(45) Veröffentlichungstag und Bekanntmachung des Hinweises auf die Patenterteilung: **14.01.2004**
(21) Anmeldenummer: 01116278.1
(22) Anmeldetag: 05.07.2001
(51) Int. Cl.: B61K 5/04, B66F 7/10

(54) **Gleissysteme für eine Werkstatthalle**
Track system for a workshop
Système de voie pour un atelier

(30) Priorität: 08.07.2000 DE 10033371; 08.05.2001 DE 10122208
(43) Veröffentlichungstag der Anmeldung: 09.01.2002
(62) Teilanmeldung aus: 02025228.4
(73) Patentinhaber: EuroTrac GmbH Verkehrstechnik, 24143 Kiel (DE)
(72) Erfinder: Rösch, Wolfgang, Dr. Ing., 24211 Pohnsdorf (DE)
(74) Vertreter: Tönnies, Jan G.

(56) Entgegenhaltungen:
- EP-A- 0 982 217
- DE-A- 4 033 040
- DE-A- 4 317 528
- DE-C- 4 405 279

## Beschreibung

Die Erfindung betrifft ein Werkstattgleissystem für eine Werkstatthalle nach dem Oberbegriff des Hauptanspruchs.

An die Wartung und Reparatur von Schienenfahrzeugen werden in jüngerer Zeit neuartige Anforderungen gestellt. Besondere Bedeutung kommt dabei der Flexibilität sowohl bezüglich der Rückbaubarkeit und Versetzbarkeit der Werkstätte selbst als auch der Flexibilität bezüglich der in der Halle zu wartenden unterschiedlichen Schienenfahrzeuge zu.

Aus der DE 44 05 279 C2 ist dabei bereits ein untertunneltes Wartungsgleis bekannt, mit dem Drehgestelle ausgetauscht werden können. Dabei kommen verfahrbare auf der Fahrebene lagefixierbare Hubtische zum Einsatz, welche über von Hand verdrehbare Gewindespindeln an höhenverfahrbaren Auslegern aufweisen. Diese Vorrichtung, insbesondere die Gleisabschnitte sind aber nicht an die sich bei unterschiedlich langen Schienenfahrzeugen notwendigen unterschiedlichen Abstände absenkbarer Gleisabschnitte anpassbar und damit wenig flexibel.

Aus der DE 43 17 528 A1 ist eine Anlage bekannt, die es erlaubt, Schienfahrzeuge anzuheben. Zwischen den einzelnen Hebemodulen sind dabei Gleismodule vorgesehen.

Der Erfindung liegt die Aufgabe zugrunde eine Werkstatthalle zu schaffen, die den Anforderungen an eine hohe Flexibilität gerecht wird.

Erfindungsgemäß wird diese Aufgabe durch die im Anspruch 1 angegebenen Merkmale gelöst. Die Unteransprüche geben vorteilhafte Ausgestaltungen der Erfindung an.

Die Erfindung wird im folgenden anhand einer Zeichnung erläutert. Dabei zeigt:
- Fig. 1: eine schematische Darstellung des Gleissystems mit einem auf dieses aufgefahrenen Schienenfahrzeug,
- Fig. 2: eine entsprechende Darstellung, wobei das Schienenfahrzeug angehoben ist,
- Fig. 3: eine Schnittansicht durch ein Anhebemodul, und
- Fig. 4A,: B und C eine Darstellung, die die Austauschbarkeit der Module zur Wartung unterschiedlicher Fahrzeuge wiedergibt.
- Fig. 5: eine Draufsicht auf den abgesenkten Bereich der Werkstatthalle eines anderen Ausführungsbeispiels,
- Fig. 6: einen Querschnitt durch diesen abgesenkten Bereich der Werkstatthalle,
- Fig. 7: eine Draufsicht auf ein Stützelement,
- Fig. 8: eine Seitenansicht auf ein derartiges stützelement, und
- Fig. 9: eine Längsansicht auf zwei Stützmodule und das Gleisbrückenmodul.

Das Gleissystem besteht aus einer Mehrzahl von beliebig an einander reihbaren, auf dem Hallenfußboden verlegten Modulen 10, 12, die in ihrer Höhe übereinstimmen und eine Länge haben, die einem vorgegebenen Rastermaß, vorzugsweise 500 mm, oder einem Vielfachen (vorzugsweise zwei-, vier-, oder acht-fachen) des Rastermaßes entspricht.

Die Module sind vorzugsweise 200 mm hohe Stahlkonstruktionen, die im Abstand der Spurweite (regelmäßig 1435 mm) Fahrschienen von 70 mm Breite und 40 mm Höhe tragen.

Kernstück des Gleissystems sind die Anhebemodule 12. Diese sind 4 m lang und sind mit seitlichen an diese angesetzte Kragarmen 20 versehen, über die diese durch vier handelsübliche Elektro-Spindelhebeböcke (nicht dargestellt) angehoben werden können. Die Module werden so in dem Gleissystem platziert, dass das Schienenfahrzeug mit seinen Drehgestellen bzw. Radsätzen auf diesen steht. Nachdem dieses Schienenfahrzeug mittels Klemmhemmschuhen gegen Wegrollen gesichert ist, werden die Anhebemodule durch synchrones Ansteuern der Hebeböcke angehoben. Damit sind in beliebiger Arbeitshöhe alle Arbeiten im Laufwerksbereich und unter dem Fahrzeug möglich. Alternativ ist auch ein Anheben am Fahrzeugkasten möglich (dies ist beispielsweise erforderlich, wenn die Drehgestellverbindung beispielsweise zum Austauschen des Drehgestells gelöst werden soll).

Die Einleitung der Horizontalkräfte (die bei dem Anfahren oder dem Bremsen auftreten) erfolgt über Bohrungen an der Unterseite der Module, die auf im Rastermaß befestigte Zapfen 16 greifen. Dazu sind im Hallenboden über die gesamte Länge der Halle Blechstreifen im Spurabstand eingelassen und im Hallenboden verankert, auf die die Zapfen 16 aufgebracht sind. Die Bleche 14 tragen weiter im Rasterabstand angeordnete Klemmeinrichtungen, die ein ungewolltes Abheben der Module verhindern. Die Anordnung der Zapfen und der Klemmeinrichtung erlauben ein freizügiges Austauschen der Module in ihrer Reihenfolge und ihrer Richtung.

Die Module 10, 12 besitzen Kranösen 22, die nach dem Lösen der Klemmeinrichtung von einem Hebezeug (insbesondere einem Hallenkran) aufgenommen und an einen anderen Ort gebracht werden können. Dies erlaubt es, die Anhebemodule jeweils so anzuordnen, daß sie im Bereich des Drehgestells des jeweils anzuhebenden Schienenfahrzeugs liegen. Massabweichungen, die geringer als der Rasterabstand sind, werden durch die Länge der Anhebemodule und eine in der Statik eingerechnete zulässige Aussermittigkeit der Drehgestellstellung berücksichtigt.

Einige der Gleismodule 10 können für Sonderaufgaben ausgebildet sein, beispielsweise durch den Einbau von Kraftmessdosen als Wiegeeinrichtung ausgebildet sein. Ein weiteres Gleismodul 10 kann mit einer Ultraschall-Risserkennungseinrichtung versehen sein.

Es wird jetzt auf die Fig. 5 bis 9 Bezug genommen. In einem gegenüber dem Werkstattaußenniveau abgesenkten Bereich innerhalb der Werkstatthalle sind, wie Fig. 5 und 6 zeigen, zwei Reihen von Zapfen 16 in einem definierten, gleichmäßigen Abstand in den Boden eingelassen. Diese sind so mit dem Fundament verbunden, daß sie die auftretenden Längs- und Querkräfte sicher in das Fundament einleiten können. Es sind weiter eine Mehrzahl von in den Fig. 7 und 8 gezeigten Stützmodulen 24 vorgesehen, die jeweils mit mindestens zwei Bohrungen 18 ausgebildet sind. Der Abstand dieser Bohrungen 18 entspricht dem Abstand der Zapfen 16 voneinander.

Die Zapfen 16 liegen sich paarweise gegenüber und zwar symmetrisch zur Gleisachse, sie bilden mit den Bohrungen 18 in den Stützmodulen 24 eine in Längs- und Querrichtung formschlüssige Verbindung.

In ihren Abmessungen sind die Stützmodule 24 so gestaltet, daß die aus dem Eigengewicht und der vertikalen Auflast entstehenden Momente ein Kippen infolge der Momente aus Längs- und Querkräften sicher verhindern. Zusätzlich können sie mit lösbaren Schienenfußklemmen auf dem Boden gehalten werden.

Die Stützmodule 24 sind in Form von unsymmetrischen Pyramidenstümpfen ausgebildet.

Auf ihrer Oberseite sind die Stützmodule 24 mit Zapfen 26 versehen, die in gleicher Weise angeordnet und ausgeführt sind, wie die Zapfen 16 im Hallenboden, d. h. die senkrechte Mittellinie der Zapfen 26 auf der Oberseite der Stützelemente 24 fällt mit der senkrechten Mittellinie der Bohrungen 18 an der Unterseite der Stützmodule 24 zusammen. Auf die Stützmodule 24 werden die Gleismodule 10, die an ihrer Unterseite entsprechende Zapfenaufnahmen 28 in gleicher Anordnung besitzen, aufgelegt, so daß wiederum eine Zapfen-Zapfenaufnahme-Verbindung mit formschlüssiger Kraftübertragung bewirkt wird. Zur Sicherheit kann weiter eine lösbare Befestigung mit Schienenfußklammern bewirkt werden. Die Stützmodule 24 sind mit einer Einrichtung versehen, mit der sie über die Höhe der Zapfen 16 im Boden angehoben und horizontal verfahren werden können.

Die Gleismodule 10 bestehen aus einem kastenförmigen Brückenträger, z. B. in einer Stahlschweißkonstruktion, der zwei Fahrschienen 30 in der Spurweite der zu behandelnden Schienenfahrzeuge trägt. Diese Fahrschienen 30 sind lösbar befestigt, damit sie im Falle des Verschleißes gewechselt werden können.

Die Gleisbrückenmodule 10 stützen sich auf mindestens vier Stützmodule 24 ab, die in der Draufsicht symmetrisch zur senkrechten Mittelachse des Gleismoduls 10 angeordnet werden.

Dabei zeigen in Längsrichtung die senkrechten Flächen des stützmoduls jeweils nach außen, in Querrichtung zeigen die stärker geneigten Flächen nach außen und, mit Rücksicht auf die Arbeitsfreiheit unter dem Fahrzeug, die schwächer geneigten Flächen nach innen.

Die Gleismodule 10 sind an ihren Längsseiten mit als Ansatzelemente dienenden Kragarmen 20 versehen, an die Hebeböcke angreifen können, die nach Entfernen der Stützmodule 24 ein Absenken des Gleismoduls 10 zum Zwecke des Fahrzeugkomponententausches ermöglichen.

Die Gleismodule 10 werden in einer Länge, die dem ganzzahligen Vielfachen des Abstandes der Zapfen 16 entspricht sowie in Längenabstufungen, die j eweils um einen Zapfenabstand kleiner sind bis zur Mindestgröße von vier Zapfenabständen ausgeführt.

Entsprechend den statischen Erfordernissen werden die Gleisbrückenmodule bei größeren Längen als mehrfach gelagerter Durchlaufträger auf mehr als zwei Stützmodulen je Seite in der Längsrichtung gelagert. Die maximale Länge der Gleisbrückenmodule ist so zu wählen, daß sie in einem konstruktiv sinnvollen Verhältnis zur dann statisch erforderlichen höhe des Gleisbrückenmoduls steht.

Die Gesamthöhe von Stütz- und Gleismodul muß mindestens so bemessen sein, daß bei auf den Hallenboden abgesenkten Gleismodul einschließlich erforderlicher Querverschiebeeinrichtung ein Ausbau aller üblichen Fahrzeugkomponenten möglich ist. Statisch sind die Module so ausgelegt, daß beim Komponententausch erforderlichenfalls der Fahrzeugkasten über das Kopfstück des Fahrzeugs auf dem Nachbargleismodul abgestützt werden kann.

Damit kann auf das Maß eines Zapfenabstandes genau jeder beliebige Abstand der Gleismodule, also jeder Drehgestellabstand der Fahrzeuge, ohne bauliche Veränderung flexibel dargestellt werden.

Abweichungen innerhalb des Zapfenabstandes werden durch die Länge des Gleismoduls, die entsprechend größer als der Achsabstand im Drehgestell ausgeführt wird, und eine Außermittigstellung des Drehgestells in Längsrichtung auf dem Gleismodul aufgefangen.

## Patentansprüche

1. Werkstattgleissystem für eine Werkstatthalle, das mit einer Mehrzahl von Fahrschienen tragenden Gleismodulen (10), Stützmodulen (24) und Anhebemodulen (12) versehen ist, wobei die Gleismodule (10) und die Anhebemodule (12) eine einem Rastermaß oder einem Vielfachen des Rastermaßes entsprechende Länge haben, im Boden der Werkstatthalle in einem dem Rastermaß entsprechenden Abstand erste Verbindungselemente (16) eingelassen sind, und die Gleismodule (10), die Stützmodule (24) und die Anhebemodule (12) in einem dem Rasterabstand entsprechenden Abstand mit den ersten Verbindungselementen (16) zusammenwirkende zweite Verbindungselemente (18) aufweisen,
**dadurch gekennzeichnet, daß**
die Länge der Gleismodule (10) und der Anhebemodule (12) ein Vielfaches des Rastermaßes ist, und das Rastermaß zwischen 250 mm und 1 m beträgt.

2. Werkstattgleissystem nach Anspruch 1, **dadurch gekennzeichnet, daß** die Anhebemodule (12) mit zum Ansetzen eines Hebebocks dienenden Kragarmen (20) versehen sind.

3. Werkstattgleissystem nach einem der vorangehenden Ansprüche, **dadurch gekennzeichnet, daß** die ersten Verbindungselemente (16) Bestandteil von in den Boden der Werkstatthalle eingelassenen Blechen (14) sind.

4. Werkstattgleissystem nach Anspruch 3, **gekennzeichnet durch** an die Bleche (14) im Rastermaß angesetzte, auf die Module wirkende Klemmeinrichtungen.

5. Werkstattgleissystem nach einem der vorangehenden Ansprüche, **dadurch gekennzeichnet, daß** Gleismodule (10) mit Kragarmen (20) versehen sind.

6. Werkstattgleissystem nach einem der vorangehenden Ansprüche, **dadurch gekennzeichnet, daß** die Gleismodule (10) und die Anhebemodule (12) mit Kranösen (22) versehen sind.

## Claims

1. Workshop track system for a workshop hall, which is provided with track modules (10) carrying a plurality of rails, support modules (24) and lifting modules (12), the track modules (10) and lifting modules (12) having a length corresponding to a grid size or a multiple thereof, first connecting elements (16) are introduced into the workshop hall floor with a spacing corresponding to the grid size, and the track modules (10), support modules (24) and lifting modules (12) have second connecting elements (18), cooperating with the first connecting elements (16), in a spacing corresponding to the grid size, **characterized in that** the length of the track modules (10) and lifting modules (12) is a multiple of the grid size, which is between 250 mm and 1 m.

2. Workshop track system according to claim 1, **characterized in that** the lifting modules (12) are equipped with cantilevers (20) for fixing a lifting jack.

3. Workshop track system according to one of the preceding claims, **characterized in that** the first connecting elements (16) are components of plates (14) introduced into the workshop hall floor.

4. Workshop track system according to claim 3, **characterized by** clamping devices acting on the modules and fixed to the plates (14) with the grid size.

5. Workshop track system according to one of the preceding claims, **characterized in that** the track modules (10) are provided with cantilevers (20).

6. Workshop track system according to one of the preceding claims, **characterized in that** the track modules (10) and lifting modules (12) are provided with lifting rings (22).

## Revendications

1. Système de voies d'atelier pour un hall d'atelier qui est équipé d'une pluralité de rails de roulement supportant des modules de voies (10), des modules de soutien (24) et des modules de levage (12), les modules de voies (10) et les modules de levage (12) possèdant une longueur correspondant à un pas ou à un multiple du pas, des premiers éléments de fixation (16) étant encastrés dans le sol du hall d'atelier à un intervalle correspondant au pas, et les modules de voies (10), les modules de soutien (24) et les modules de levage (12) comportant de seconds éléments de fixation (18) coopérant avec les premiers éléments de fixation (16) à un intervalle correspondant à l'intervalle du pas
**caractérisé en ce que**,
la longueur des modules de voies (10) et des modules de levage (12) est un multiple du pas et le pas se situe entre 250 mm et 1 m.

2. Système de voies d'atelier selon la revendication 1, **caractérisé en ce que** les modules de levage (12) sont équipés de bras en porte à faux (20) servant à placer un vérin de levage.

3. Système de voies d'atelier selon l'une quelconque des revendications précédentes, **caractérisé en ce que** les premiers éléments de liaison (16) sont une partie intégrante des plaques de métal (14) encastrées dans le sol du hall d'atelier.

4. Système de voies d'atelier selon la revendication 3, **caractérisé par** des dispositifs de serrage placés sur les plaques de métal (14) dans le pas, agissant sur les modules.

5. Système de voies d'atelier selon l'une quelconque des revendications précédentes, **caractérisé en ce que** des modules de voies (10) sont équipés de bras en porte à faux (20).

6. Système de voies d'atelier selon l'une quelconque des revendications précédentes, **caractérisé en ce que** les modules de voies (10) et les modules de levage (12) sont équipés d'oreilles de levage (22).
